# EUROPÄISCHE PATENTSCHRIFT

(11) **EP 0 141 066 B1**
(45) Veröffentlichungstag und Bekanntmachung des Hinweises auf die Patenterteilung: **18.05.1988**
(21) Anmeldenummer: 84109172.1
(22) Anmeldetag: 02.08.1984
(51) Int. Cl.: A22C 13/00

(54) **Schimmelpilzresistente Wursthülle**
Mould-resistant sausage casing
Enveloppe pour saucisson résistant à la moisissure

(30) Priorität: 11.08.1983 DE 3328947
(43) Veröffentlichungstag der Anmeldung: 15.05.1985
(73) Patentinhaber: HOECHST AKTIENGESELLSCHAFT, 65926 Frankfurt am Main (DE)
(72) Erfinder: Hammer, Klaus-Dieter, Dr., D-6500 Mainz 1 (DE); Siebrecht, Manfred, Dr., D-6200 Wiesbaden-Naurod (DE); Wallhäusser, Kar-Heinz, Prof. Dr., D-6238 Hofheim (DE); Winter, Hermann, D-6200 Wiesbaden-Biebrich (DE)

(56) Entgegenhaltungen:
- EP-A- 0 060 926
- FR-A- 2 372 859
- US-A- 2 979 410
- US-A- 4 002 775

## Beschreibung

### Beschreibung

Die Erfindung bezieht sich auf eine schimmelpilzresistente Wursthülle auf Basis von Cellulose, auf ein Verfahren zu seiner Herstellung und die Verwendung von Glycerinmonolaurat.

Es ist bekannt, Nahrungsmittelhüllen, insbesondere geraffte Wursthüllen, sogenannte Raupen, aus Cellulose vor ihrer Verarbeitung mit hohem Feuchtigkeitsgehalt aufzubewahren. Der Feuchtigkeitsgehalt beträgt gewöhnlich mehr als 20 Gew.-%, bezogen auf die Hülle, und ermöglicht die Verarbeitung dieser Hüllen ohne vorheriges Wässern. Bei der Lagerung dieser Hüllen vor ihrer Verarbeitung wird aber unter diesen Bedingungen nachteiligerweise das Wachstum von unerwünschten Schimmelpilzen und anderen Mikroorganismen auf der Cellulosehülle stark beschleunigt.

Die Gefahr unerwünschter Schimmelbildung auf der Hüllenoberfläche besteht aber auch noch dann, wenn die bestimmungsgemäß mit Nahrungsmittel gefüllte Hülle gelagert wird.

Trocken-, Dauer- und Rohwürste werden häufig nach dem Naturreife-Verfahren hergestellt. Bei diesem Verfahren werden die Würste nach dem Räuchern zur Haltbarmachung längere Zeit an der Luft getrocknet, wobei aus der Wurstmasse durch die Hüllenwand nach außen Wasserdampf austritt. Infolge der hohen Feuchtigkeit auf der Hüllenaußenseite kommt es auch in diesem Fall bei schlechter Durchlüftung zu unerwünschter Schimmelbildung.

Andere Wurstsorten wie z. B. Leberwursttypen werden häufig in Kunststoffbeutel verpackt. Auch hier kann ein unerwünschtes Schimmelwachstum zum Verderben der Wurst führen.

Zur Verhinderung des Schimmelpilzwachstums auf Cellulosehüllen wurden als fungicide Mittel beispielsweise Ascorbinsäure und Sorbinsäure sowie ihre Salze beschrieben, wobei das Hüllenmaterial mit wäßrigen Lösungen dieser Substanzen getränkt wird (US-A-2 979410). Diese bekannten Mittel sind aber für Hüllen, die bei ihrer Verarbeitung gewässert oder gekocht werden müssen, weniger gut geeignet, denn sie lösen sich in Wasser und werden dadurch quantitativ vom Hüllenmaterial abgelöst. Außerdem besteht Gefahr, daß die Substanzen eine nicht erlaubte, konservierende Wirkung auf das verpackte Lebensmittel ausüben. Auch aus lebensmittelrechtlichen Gründen ist eine Reihe von fungiciden Verbindungen in Verpackungsmaterial für Lebensmittel nicht zugelassen.

Darüber hinaus ist die antimikrobielle Wirkung von Glycerinmonolaurat seit langem bekannt. Diese Verbindung soll nach der US-A-4 002 775 in der Medizin, bei der Herstellung von Arzneimitteln und Kosmetika sowie zur Haltbarmachung von Lebensmitteln eingesetzt werden. Obwohl auch das Problem des Schimmelbefalls bei Wursthüllen seit langem bekannt ist und nach einer Problemlösung intensiv gesucht wurde, was eine Vielzahl von Veröffentlichungen beweist, ist diese Verbindung bisher unbeachtet geblieben.

Der vorliegenden Erfindung liegt deshalb die Aufgabe zugrunde, ein Hüllenmaterial auf Basis von Cellulose anzugeben, das als Wursthülle geeignet ist und praktisch keine Neigung mehr hat, während der Lagerung im feuchten Zustand mit unerwünschten Schimmelpilzen und anderen Mikroorganismen befallen zu werden. Es soll ein fungicides Mittel gefunden werden, das leicht zugänglich ist, verfahrenstechnisch einfach angewendet werden kann, lebensmittelrechtlich unbedenklich ist und eine fungicide Langzeitwirkung besitzt. Das fungicide Mittel soll für Wursthüllen besonders geeignet sein und sich bei der Wurstherstellung, wenn die Hülle gewässert, gebrüht oder gekocht wird, nicht oder nur geringfügig ablösen, so daß auch die verarbeitete Wursthülle beim Lagern der Wurst noch eine ausreichende Menge an fungicidem Mittel enthält und beim Reifen der Wurst ebenfalls kein unerwünschter Schimmelpilzbefall auftritt.

Diese Aufgabe wird gelöst durch die im Anspruch 1 genannten Wursthülle, und durch das Verfahren nach Anspruch 6. Sie wird ferner gelöst durch die Verwendung von Glycerinmonolaurat (Anspruch 9):

Es liegt in der stabileren a-Form (I) und (11) als Racemat (± )-0¹⁻Lauroylglycerin, z. T. auch in der β-Form (111) vor.

Überraschenderweise zeigt diese Substanz auf feuchten Wursthüllen auf Basis von Cellulose ausgezeichnete fungicide Wirkung, wobei nicht untersucht wurde, ob eine oder beide optischen Antipoden (I) und (11) für die fungicide Wirkung verantwortlich sind. Wahrscheinlich werden durch das Glycerinmonolaurat spezifische Enzyme des Pilzstoffwechsels blockiert. Der Wirkstoff läßt sich problemlos in emulgierter Form auf das Cellulosematerial aufbringen und ist durch Wasser kaum ablösbar.

Das Hüllenmaterial enthält das fungicide Mittel vorzugsweise auf der Oberfläche, welche vom zu verpackenden Lebensmittel abgewandt ist, d. h. bei schlauchförmigen Hüllen auf der Außenseite. Das Hüllenmaterial besteht aus Cellulose und wird nach bekannten Verfahren, insbesondere aus Viskose, hergestellt.

Viskose ist eine alkalische Lösung von Natrium-Cellulosexanthogenat und wird üblicherweise hergestellt durch Umsetzung der aus Cellulose und Natriumhydroxidlösung erhaltenen Alkalicellulose mit Schwefelkohlenstoff in alkalischem Medium. Nach der Reifung wird die Viskose auf einem schlauch- oder bahnförmigen Faserkörper, z. B. einem Papier, aufgebracht oder schlauch- oder bahnförmig ohne Faserverstärkung extrudiert. Danach wird die Viskose versponnen, d. h. koaguliert. Das Spinnbad enthält beispielsweise Schwefelsäure, Natriumsulfat und/oder Ammoniumsulfat.

In weiteren Stufen wird das, gegebenenfalls faserverstärkte, bahnförmige oder schlauchförmige Produkt in saurem Medium zu Cellulosehydrat in Gelform regeneriert, mit Wasser gewaschen und mit Weichmacher behandelt. Gegebenenfalls nach einer Beschichtung mit Verankerungsmittel und einem filmbildenden Polymeren wird die Cellulose unter Bildung von regenerierter Cellulose bis zu einem Wassergehalt von 5 bis 15 Gew.-% getrocknet. Zur Herstellung von Schläuchen aus der bahnförmigen Cellulose ist eine Klebstoffschicht erforderlich (EP-A-0 058 240).

Das fungicide Mittel wird in emulgierter Form auf das koagulierte oder regenerierte, bahnförmige oder schlauchförmige Cellulosehydrat-Gel oder nach dem Trocknen auf die regenerierte Cellulose aufgebracht, wobei man zweckmäßig gleichzeitig einen Weichmacher für die Cellulose, z. B. ein Polyol wie Glycerin, in die Emulsion einarbeitet. Der Auftrag erfolgt mit an sich üblichen Vorrichtungen, z. B. mit Düsen, Walzen, Rakel oder Beschichtungsbad.

Glycerinmonolaurat läßt sich vorzugsweise in der Schmelze unter Zusatz von Emulgatoren in eine stabile homogene Emulsion überführen. Wie sich gezeigt hat, ist hierbei die Auswahl des Emulgators von Bedeutung, um eine optimale fungicide Wirkung zu erreichen. Geeignete Emulgatoren sind Salze von Fettsäuren, insbesondere Alkalisalze von Fettsäuren mit 10 bis 20 C-Atomen, wie Natriumlaurat, -stearat, -oleat und -palmitat sowie Alkalisalze von Alkyl-, Aryl- und Alkylarylsulfonaten, in denen die Alkylgruppe vorzugsweise unverzweigt ist und 3 bis 13 C-Atome besitzt und die Arylgruppe ein Benzol- oder Naphthalinsystem ist. Hingegen setzen äthoxylierte Sorbitanester und Alkyl-, Aryl- und Alkylarylsulfate die fungicide Wirkung von Glycerinmonolaurat herab. Der Emulgator wird in einer Menge von 2 bis 12, vorzugsweise 3 bis 10 Gew.-%, bezogen auf Glycerinmonolaurat, angewandt.

Eine gute fungicide Wirkung ist gewährleistet, wenn die Menge an Glycerinmonolaurat auf dem Hüllenmaterial, insbesondere auf der äußeren Oberfläche der Wursthülle, wenigstens 50 mg/m² beträgt. Nach oben ist die Auftragsmenge praktisch frei wählbar, wobei allerdings ein Flächengewicht von etwa 1000 mg/m² nur in extremen Fällen erforderlich ist und Werte von etwa 300 mg/m² normalerweise die Höchstgrenze darstellen, die zur fungiciden Wirkung notwendig sind. In den meisten Fällen wird ein Flächengewicht von 80 bis 200 mg/m² des Glycerinmonolaurats verwendet.

Die Auftragsmenge an Glycerinmonolaurat läßt sich auf übliche Weise, z. B. über die Konzentration der angewandten Emulsion steuern. Der anzuwendende Konzentrationsbereich von Glycerinmonolaurat richtet sich nach dem Zustand des Substrates, nämlich ob die Präparation auf das noch nicht getrocknete Cellulosehydrat in Gelform oder auf der getrockneten regenerierten Cellulose vorgenommen wird. Wird die Emulsion auf das noch nicht getrocknete, gelförmige Cellulosematerial aufgebracht, so ist eine Konzentration zwischen 1 und 3,5, vorzugsweise zwischen 1,5 und 2 Gew.-% an Glycerinmonolaurat zu wählen; für das getrocknete Material (Wassergehalt kleiner als 15 Gew.-%, bezogen auf das Gesamtgewicht) ist der Konzentrationsbereich für das Glycerinmonolaurat zu reduzieren auf 0,5 bis 2,5, vorzugsweise 0,8 bis 1,5 Gew.-%. Im letzteren Fall wird nach dem Emulsionsauftrag das Cellulosematerial gegebenenfalls erneut getrocknet. Die genannten Werte für das Glycerinmonolaurat beziehen sich auf die gesamte Gewichtsmenge der Emulsion.

Bei den an sich üblichen Trockenbedingungen, bei denen die Celluloseoberfläche eine Temperatur von 80 bis 120° C erreicht, wird das Glycerinmonolaurat fest an die Oberfläche gebunden. Es kann dann auch durch längeres Kochen in Wasser nur teilweise abgelöst werden. Auf der Oberfläche der Cellulose bleibt nach dem Kochen noch soviel Glycerinmonolaurat zurück, daß eine ausreichende fungicide Wirkung garantiert ist.

Die feste Haftung des Glycerinmonolaurats an der Celluloseoberfläche ist nicht nur zurückzuführen auf die geringe Löslichkeit in Wasser, sondern dürfte vor allem durch die Ausbildung von H-Brückenbindungen zwischen den beiden freien OH-Gruppen des Glycerinmonoesters und den Cellulose-OH-Gruppen bedingt sein, die sicherlich durch den Übergang des Glycerinmonolaurats von seiner β-Form (111) in seine stabilere a-Form (I) bzw. (11) bei Temperaturen oberhalb seines Schmelzpunkts begünstigt wird.

Nach halbstündigem Kochen in Wasser werden auf der Oberfläche des Hüllenmaterials von ursprünglich 120 bis 180 mg/m² noch 80 bis 150 mg/m² Glycerinmonolaurat und nach vierstündigem Behandeln in 80° C heißem Wasser noch 50 bis 110 mg/m² gefunden. Diese Mengen reichen aus, um Schimmelwachstum z. B. bei Brüh- und Kochwürsten zu verhindern. Unter Brühwurst sind beispielsweise zu verstehen Jagdwurst, Bierschinken, Fleischwurst, Mortadella, Lyoner oder Gelbwurst. Zu den Kochwürsten zählen sowohl Leberwurstsorten, die eine gasundurchlässige Hülle erfordern, als auch Blutwurstsorten, deren Hülle rauchdurchlässig sein muß.

Nach Beimpfen der mit Glycerinmonolaurat behandelten Proben aus Cellulose mit verschiedenen Schimmelsporen (z. B. Aspergillus niger, Chaetomium globosum, Penicillium chrysogenum u.a.) zum Nachweis der fungiciden Wirkung von Glycerinmonolaurat sinkt die Keimzahl bei 14-tägiger Lagerung bei 70 bis 75 % rel. Feuchtigkeit und 20°C von 10⁶ auf 10³. Eine konservierende Wirkung auf das vom Hüllenmaterial umgebene Lebensmittel übt Glycerinmonolaurat hingegen nicht aus, so daß diese Präparation der Empfehlung XXXVI, B VIII des deutschen Lebensmittelgesetzes genügt.

Es ist auch möglich, neben Glycerinmonolaurat zusätzlich andere Mittel mit antimikrobiellem Spektrum zu verwenden, insbesondere mit bactericider und/oder fungicider Wirkung, wie z. B. die aus der US-A-3 617 312 und DE-A-3 240 847 bekannten Gemische bzw. Reaktionsprodukte aus wasserunlöslichem Harz und Salzen organischer Säuren.

Wird das Hüllenmaterial als Wursthülle eingesetzt, so kann es als Schlauchabschnitt oder als Raupe mit Wurstmasse gefüllt werden.

Die Erfindung wird anhand der folgenden Beispiele näher erläutert:

### Beispiel 1

Ein auf seiner Außenseite mit Viskose versehener Faserschlauch (Durchmesser 58 mm) wird nach dem Durchlaufen von Koagulations-und Fällflüssigkeit und vor dem Trocknereingang zur Außenbeschichtung durch eine Tränkwanne gefahren, die eine Lösung folgender Zusammensetzung enthält:

In das Innere des Schlauches aus Cellulosehydrat-Gel wird eine Lösung eingefüllt, die ein übliches Mittel zur Verbesserung der Haftung zwischen Hülle und Wurstmasse enthält.

Der Schlauch wird dann wie üblich getrocknet und auf einen Wassergehalt von 8 bis 10 Gew.-% befeuchtet.

Die Auftragsmenge auf der äußeren Oberfläche beträgt 110 mg/m² Glycerinmonolaurat, gravimetrisch bestimmt nach Ablösen mit Methylenchlorid. Der einseitig abgebundene Schlauch wird zur Verwendung als Wursthülle mit Wurstbrät vom Salami-Typ gefüllt und die Würste zum Nachweis der fungiciden Wirkung von Glycerinmonolaurat anschließend auf ihrer äußeren Oberfläche mit Schimmelpilzen beimpft; nach 6-wöchiger Reifezeit ist noch kein Wachstum dieser unerwünschten Schimmelpilze festzustellen.

### Beispiel 2

Ein zu einem Schlauch gebogenes Faserpapier wird innen und außen mit Viskose versehen und die Viskose koaguliert und regeneriert. Der erhaltene Cellulosehydratschlauch (Durchmesser 60 mm) wird zur Außenbeschichtung im Gelzustand vor dem Trocknereingang durch eine Lösung folgender Zusammensetzung gefahren:

In das Schlauchinnere wird eine Lösung eingefüllt, die ein übliches haftvermittelndes Harz enthält. Der Schlauch wird im aufgeblasenem Zustand getrocknet und danach auf seiner Innenseite mit PVDC-Dispersion beschichtet, aus der nach erneutem Trocknen ein gasundurchlässiger geschlossener Film entsteht.

Die Auftragsmenge auf der äußeren Oberfläche beträgt 140 mg/m² Glycerinmonolaurat.

In einseitig abgebundene Schlauchabschnitte wird zur Verwendung als Wursthüllen Leberwurstbrät gefüllt. Die Würste werden zum Nachweis der fungiciden Wirkung von Glycerinmonolaurat mit Schimmelsporen beimpft, in einen Polyäthylen-Beutel verpackt und unter üblichen Bedingungen gelagert. Nach einer Lagerdauer von 6 Wochen ist noch kein Schimmelbefall der Wursthülle feststellbar.

### Beispiel 3

Ein mit Faserpapiereinlage verstärkter Schlauch aus regenerierter Cellulose, Wassergehalt 8 Gew.-%, bezogen auf das Gesamtgewicht des Schlauchs, (Durchmesser 60 mm), der auf seiner Innenseite einen gasdichten, geschlossenen Film aus PVDC aufweist, wird zur Außenbeschichtung durch eine Lösung folgender Zusammensetzung gefahren:

Danach wird der Schlauch erneut getrocknet. Die Auftragsmenge beträgt 180 mg/m² Glycerinmonolaurat.

In die einseitig abgebundenen Schlauchhüllenabschnitte wird zur Verwendung als Wursthülle Brühwurstbrät gefüllt. Die Würste werden zum Nachweis der fungiciden Wirkung von Glycerinmonolaurat mit Schimmelsporen beimpft und unter üblichen Bedingungen gelagert; es setzt kein Schimmelwachstum ein.

### Beispiel 4

Der Cellulosehydratschlauch im Gelzustand des Beispiels 2 wird vor dem Einlauf in den Trockner durch eine Tränkwanne gefahren, die eine Lösung enthält, die wie folgt hergestellt wird:

Diese Lösung wird dann unter starkem Rühren mit 66,5 ml einer Emulsion gemischt, die 15 g Glycerinmonolaurat/Emulgator (Beispiel 1) enthält.

Ins Schlauchinnere wird eine Lösung eingefüllt, die übliches Mittel zur Verbesserung der Haftung zwischen Hülle und Wurstmasse enthält. Der Schlauch wird dann im aufgeblasenen Zustand getrocknet, anschließend auf einen Feuchtigkeitsgehalt von 24 bis 26 % mit Wasser besprüht und zu Raupen gerafft. Beim Trocknen wird das Epichlorhydrin-Polyaminpolymid-Harz gehärtet und geht in seine wasserunlösliche Form über. Die feuchte Raupe wird in wasserdampfdichte Folienbeutel dicht verpackt und ca. 1 Monat gelagert. Es ist kein Befall mit Schimmelpilzen zu beobachten.

In diese Raupen wird dann Wurstbrät vom Typ der Edelsalami gefüllt. Die fertigen Würste werden mit Schimmelsporen beimpft, um die fungicide Wirkung von Glycerinmonolaurat nachzuweisen, und unter üblichen Bedingungen gelagert. Auch nach einer Lagerdauer von 6 Wochen ist noch kein Wachstum unerwünschter Schimmelpilze zu beobachten.

Das Hüllenmaterial der Erfindung zeigt den Vorteil, daß die fungicide Wirkung über lange Zeiträume erhalten bleibt, auch wenn das Material intensiv mit Wasser in Berührung kommt. Eine konservierende Wirkung des fungiciden Mittels auf das mit dem Hüllenmaterial verpackte Lebensmittel ist dagegen nicht feststellbar. Ebenso ist eine negative Beeinflussung der physikalischen Eigenschaften des Hüllenmaterials durch das fungicide Mittel nicht nachweisbar. Es bestehen auch keine Bedenken, daß das fungicide Mittel vom Menschen zusammen mit dem Nahrungsmittel aufgenommen wird.

Glycerinmonolaurat ist zudem eine leicht zugängliche Verbindung und im Handel erhältlich. Es läßt sich durch einfache Verfahrensmaßnahmen auf das Hüllenmaterial applizieren.

Von besonderem Interesse ist das fungicide Mittel für die Anwendung bei Wursthüllen mit wasserdampf- und gasundurchlässiger Schicht, die für Würste vom Brühwurst-Typ und Kochwurst-Typ vorgesehen sind, bei Wursthüllen für Würste, die geräuchert werden, und bei Wursthüllen, die vor ihrer Verarbeitung in feuchtem Zustand (Wassergehalt über 20 Gew.- %) gelagert werden.

## Patentansprüche

1. Schimmelpilzresistente, schlauchförmige Wursthülle auf Basis von gegebenenfalls faserverstärkter regenerierter Cellulose, gekennzeichnet durch einen fungiciden Gehalt von wenigstens 50, vorzugsweise mindestens 80 mg Glycerinmonolaurat pro Quadratmeter der vom zu verpackenden Lebensmittel abgewandten äußeren Oberfläche der Wursthülle.

2. Wursthülle nach Anspruch 1, gekennzeichnet durch einen Gehalt an Alkalisalzen von Fettsäuren, Alkyl-, Aryl- und/oder Alkylarylsulfonate als Emulgator für das Glycerinmonolaurat, insbesondere in einer Menge von 2 bis 12, vorzugsweise 3 bis 10 Gew.- %, bezogen auf Glycerinmonolaurat, auf der äußeren Oberfläche der Wursthülle.

3. Wursthülle nach Anspruch 1 oder 2, gekennzeichnet durch eine wasserdampfundurchlässige Schicht auf der Schlauchinnenseite.

4. Wursthülle nach einem der Ansprüche 1 bis 3, dadurch gekennzeichnet, daß sie einen Wassergehalt von über 20 Gew.-0/o, bezogen auf die Hülle, aufweist.

5. Wursthülle nach einem der Ansprüche 1 bis 4, dadurch gekennzeichnet, daß sie gerafft ist.

6. Verfahren zur Herstellung einer Wursthülle nach einem der Ansprüche 1 bis 5, bei dem man Viskose schlauchförmig, gegebenenfalls auf einem Faserkörper, extrudiert, sie koaguliert und zu Cellulosehydrat in Gelform regeneriert und danach zur regenerierten Cellulose trocknet, dadurch gekennzeichnet, daß man schlauchförmiges, gegebenenfalls faserverstärktes, Cellulosehydrat vor dem Trocknen in Gelform oder die regenerierte Cellulose nach dem Trocknen auf der äußeren Oberfläche mit einer homogenen Emulsion von Glycerinmonolaurat beaufschlagt.

7. Verfahren nach Anspruch 6, bei dem man Cellulosehydrat in Gelform mit einer Emulsion beaufschlagt, die 1 bis 3,5, insbesondere 1,5 bis 2 Gew.-% Glycerinmonolaurat umfaßt.

8. Verfahren nach Anspruch 6, bei dem man die getrocknete regenerierte Cellulose (Wassergehalt kleiner als 15 Gew.-%, bezogen auf das Gesamtgewicht) mit einer Emulsion beaufschlagt, die 0,5 bis 2,5, insbesondere 0,8 bis 1,5 Gew.-% Glycerinmonolaurat umfaßt.

9. Verwendung von Glycerinmonolaurat als fungicides Mittel auf der vom zu verpackenden Lebensmittel abgewandten äußeren Oberfläche von schlauchförmigen Wursthüllen auf Basis von Cellulose, wobei der fungicide Gehalt wenigstens 50, vorzugsweise mindestens 80 mg Glycerinmonolaurat pro Quadratmeter äußerer Oberfläche der Wursthülle beträgt.

10. Verwendung nach Anspruch 9, wobei die Wursthülle gerafft ist und einen Feuchtigkeitsgehalt größer als 20 Gew.-0/o, bezogen auf die Wursthülle, hat.

11. Verwendung von Glycerinmonolaurat als fungicides Mittel auf der äußeren Oberfläche von Wursthüllen nach Anspruch 9, wobei die Wursthülle nach dem Füllen mit Wurstmasse einer Behandlung mit heißem Wasser unterworfen wird.

## Claims

1. Tubular sausage casing resistant to mould fungus, based on regenerated, if appropriate fibre-reinforced, cellulose characterised by a fungicidal content of at least 50 mg, preferably at least 80 mg, of glycerol monolaurate per square metre of the outer surface of the sausage casing, which faces away from the food stuff to be packaged.

2. The sausage casing as claimed in claim 1, characterised by a content of alkali metal salts of fatty acids, alkyl-, aryl- and/or alkylarylsulfonates as an emulsifier for the glycerol monolaurate, in particular in a quantity from 2 to 12 % by weight, preferably 3 to 10 % by weight, relative to glycerol monolaurate, on the outer surface of the sausage casing.

3. The sausage casing as claimed in claim 1 or claim 2, characterised by a water vapour- impermeable layer on the inside of the tube.

4. The sausage casing as claimed in any of claims 1 to 3, characterised in that it has a water content of more than 20 % by weight, relative to the casing.

5. The sausage casing as claimed in any of claims 1 to 4, characterised in that it is shirred.

6. Process for the manufacture of a sausage casing as claimed in any of claims 1 to 5, in which viscose is extruded in the form of a tube, if appropriate on a fibrous body, is coagulated and is regenerated to give cellulose hydrate in the gel form and the latter is then dried to give regenerated cellulose, characterised in that a homogeneous emulsion of glycerol monolaurate is applied to the outer surface of tubular, if appropriate fibre-reinforced, cellulose hydrate in the gel form before drying, or of regenerated cellulose after drying.

7. The process as claimed in claim 6, wherein an emulsion containing 1 to 3.5 % by weight, in particular 1.5 to 2 % by weight, of glycerol monolaurate is applied to cellulose hydrate in the gel form.

8. The process as claimed in claim 6, wherein an emulsion containing 0.5 to 2.5 % by weight, in particular 0.8 to 1.5 % by weight, of glycerol monolaurate is applied to the dried regenerated cellulose (water content below 15 % by weight, relative to the total weight).

9. Use of glycerol monolaurate as a fungicidal agent on the outer surface, facing away from the foodstuff to be packaged, of a tubular sausage casing based on cellulose, the fungicidal content amounting to at least 50 mg, preferably at least 80 mg, of glycerol monolaurate per square metre of the outer surface of the sausage casing.

10. The use as claimed in claim 9, wherein the sausage casing is shirred and has a moisture content of more than 20 % by weight, relative to the sausage casing.

11. Use of glycerol monolaurate as a fungicidal agent on the outer surface of a sausage casing, as claimed in claim 9, wherein the sausage casing, after stuffing with sausage meat, is subjected to a treatment with hot water.

## Revendications

1. Enveloppe pour saucisses et saucissons résistant aux moisissures, en forme de gaine, à base de cellulose régénérée, le cas échéant renforcée de fibres, caractérisée par une teneur en fongicide d'au moins 50, de préférence d'au moins 80 mg de monolaurate de glycérol par m² de la face externe, opposée à l'aliment à emballer, de l'enveloppe pour saucisses et saucissons.

2. Enveloppe pour saucisses et saucissons suivant la revendication 1, caractérisée en ce qu'elle contient des sels de métaux alcalins d'acides gras, des alkyl-, aryl- et/ou alkylaryl- sulfonates comme émulsionnant pour le monolaurate de glycérol, en particulier en une quantité de 2 à 12, de préférence de 3 à 10 % en poids par rapport au monolaurate de glycérol, sur la face externe de l'enveloppe pour saucisses et saucissons.

3. Enveloppe pour saucisses et saucissons suivant la revendication 1 ou 2, caractérisée par une couche imperméable à la vapeur d'eau sur la face interne de la gaine.

4. Enveloppe pour saucisses et saucissons suivant l'une des revendications 1 à 3, caractérisée en ce qu'elle présente une teneur en eau de plus de 20 % en poids par rapport à l'enveloppe.

5. Enveloppe pour saucisses et saucissons suivant l'une des revendications 1 à 4, caractérisée en ce qu'elle est retroussée.

6. Procédé de fabrication d'une enveloppe pour saucisses et saucissons suivant l'une des revendications 1 à 5, dans lequel on extrude de la viscose, sous la forme d'une gaine, le cas échéant sur un corps fibreux, on la coagule et la régénère en hydrate de cellulose sous forme de gel, puis on la sèche pour donner de la cellulose régénérée, caractérisé en ce qu'on applique sur l'hydrate de cellulose en forme de gaine, le cas échéant renforcé de fibres, avant le séchage sous forme de gel, ou sur la cellulose régénérée après le séchage, sur la face externe, une émulsion homogène de monolaurate de glycérol.

7. Procédé suivant la revendication 6, caractérisé en ce qu'on applique sur l'hydrate de cellulose sous forme de gel une émulsion qui comprend de 1 à 3,5, en particulier de 1,5 à 2 % en poids de monolaurate de glycérol.

8. Procédé suivant la revendication 6, caractérisé en ce qu'on applique sur la cellulose régénérée séchée (teneur en eau inférieure à 15 % en poids par rapport au poids total) une émulsion qui comprend de 0,5 à 2,5, en particulier de 0,8 à 1,5 %, en poids de monolaurate de glycérol.

9. Utilisation de monolaurate de glycérol comme agent fongicide sur la face externe opposée aux aliments à emballer d'enveloppes pour saucisses et saucissons en forme de gaine à base de cellulose, la teneur en fongicide étant d'au moins 50, de préférence d'au moins 80 mg de monolaurate de glycérol par m² de surface externe de l'enveloppe pour saucisses et saucissons.

10. Utilisation suivant la revendication 9, caractérisée en ce que l'enveloppe pour saucisses et saucissons est retroussée et à une teneur en humidité supérieure à 20 % en poids par rapport à l'enveloppe pour saucisses et saucissons.

11. Utilisation de monolaurate de glycérol comme agent fongicide sur la face externe d'enveloppes pour saucisses et saucissons suivant la revendication 9, caractérisée en ce que l'enveloppe pour saucisses et saucissons, après le remplissage avec de la chair à saucisses, est soumise à un traitement par l'eau chaude.
